# EUROPÄISCHE PATENTSCHRIFT

(11) **EP 3 700 692 B1**
(45) Veröffentlichungstag und Bekanntmachung des Hinweises auf die Patenterteilung: **10.11.2021**
(21) Anmeldenummer: 17816709.4
(22) Anmeldetag: 12.12.2017
(51) Int. Cl.: B21F 3/02, B21F 11/00, B21J 1/06, B21J 9/02, B21F 5/00, B21K 27/04, B21K 29/00, B21K 1/56, B21K 27/06

(54) **MEHRSTUFENPRESSE UND VERFAHREN ZUR HERSTELLUNG EINES UMFORMTEILS**
MULTISTAGE PRESS AND METHOD FOR PRODUCING A FORMED PART
PRESSE MULTI-ÉTAPE ET PROCÉDÉ DE FABRICATION D'UN ÉLÉMENT OBTENU PAR FORMAGE

(43) Veröffentlichungstag der Anmeldung: 02.09.2020
(73) Patentinhaber: Nedschroef Herentals N.V., 2200 Herentals (BE)
(72) Erfinder: ERHARD, Justus, 35315 Homberg/Ohm (DE)
(74) Vertreter: Patentanwälte Dörner & Kötter PartG mbB
(86) Internationale Anmeldenummer: PCT/EP2017/082318
(87) Internationale Veröffentlichungsnummer: WO 2019/114929

(56) Entgegenhaltungen:
- EP-A2- 2 156 909
- CH-A- 346 749
- GB-A- 707 092
- JP-A- S62 259 634
- JP-A- 2005 193 252
- JP-B2- 3 793 953

## Beschreibung

Die Erfindung betrifft eine Mehrstufenpresse zur Massivumformung eines Drahtabschnitts nach dem Oberbegriff des Patentanspruchs 1. Die Erfindung betrifft weiterhin ein Verfahren zur Herstellung eines Umformteils, insbesondere einer Schraube, mit einer Mehrstufenpresse nach dem Patentanspruch 7. Mehrstufenpressen zur Kaltumformung von Draht sind in verschiedenen Ausgestaltungen beispielsweise aus der EP 0 215 338 A1, CH 346 749 A, welche die Basis für den Oberbegriff des Anspruchs 1 bildet, JP 3 793953 B2 sowie der GB 707 092 A bekannt. Dabei wird ein gerichteter Draht vom Coil in die Maschine geführt, wo ein definierter Drahtabschnitt abgelängt wird. Der Drahtabschnitt wird über einen Greifer einer Transfervorrichtung zu einer ersten Umformstufe, gebildet aus einer Matrize und einen Stempel, gefördert, wo er in einer Aufnahme des Stempels positioniert wird. Anschließend wird der Drahtabschnitt über den Stempel in die Matrize eingeschoben und verformt. Nach der Umformung wird das umgeformte Drahtstück mittels eines Auswerferstifts in einen weiteren Greifer der Transportvorrichtung positioniert und über diesen jeweils zur nächsten Umformstufe transportiert. Die Stempel der hintereinander angeordneten Umformwerkzeuge sind dabei regelmäßig an einem gemeinsamen horizontalen Zylinder angeordnet, so dass je Vorschub dieses Zylinders in jedem der Umformstufen eine Verformung eines Drahtabschnitts erfolgt. Über die hintereinander angeordneten Umformstufen wird der Drahtabschnitt bis zum fertigen Werkstück umgeformt. In der letzten Umformstufe wird das Fertigteil ausgeworfen. Gängige Mehrstufenpressen verfügen über sechs Umformstufen.

Mittels einer Mehrstufenpresse der vorgenannten Art lassen sich unterschiedlichste Kaltumformteile wie Schrauben oder Bolzen herstellen. Über die hintereinander angeordneten Umformstufen ist eine hohe Prozessgeschwindigkeit erzielbar, da bei jedem Vorschub des Zylinders sechs Drahtabschnitte umgeformt werden können. Problematisch gestaltet sich die Umformung jedoch bei speziellen Materialien, wie beispielsweise hitzebeständige Nickelbasislegierungen (z.B. NI 53/FE19/CR19/NB/MO/TI). Zur Herstellung von Schrauben aus diesem Material ist es erforderlich, den Bereich des Schraubenkopfes vor dessen Umformung auf bis zu 1000°C zu erwärmen. Dabei ist zu berücksichtigen, dass der Schraubenschaft kalt bleiben muss, da andernfalls Qualitätseinbußen des nachfolgend in den Schraubenschaft einzubringenden Gewindes die Folge wären. Zur Herstellung derartiger Spezialschrauben werden zunächst aus Drahtabschnitten Rohlinge hergestellt, bei denen ein Endabschnitt unter vorheriger Erwärmung zu einem Schraubenkopf umgeformt wird. Diese Rohlinge werden nachfolgend stückweise einer Mehrstufenpresse zur Herstellung der gewünschten Schraube zugeführt.

Nachteilig an dem vorbekannten Herstellungsverfahren derartiger Spezialschrauben ist, dass dieses sehr aufwändig ist. Zudem ist eine individuelle Umstellung von Schraubenlänge oder -dimension nur unter hohem Aufwand möglich, da hierzu zunächst entsprechende Rohlinge erstellt werden müssen.

Hier will die Erfindung Abhilfe schaffen. Der Erfindung liegt die Aufgabe zugrunde, eine Mehrstufenpresse zur Massivumformung eines Drahtabschnitts bereitzustellen, welche auch die Herstellung von Spezialschrauben der vorgenannten Art direkt von Drahtcoil ermöglicht. Gemäß der Erfindung wird diese Aufgabe durch eine Mehrstufenpresse mit den Merkmalen des Patentanspruchs 1 gelöst.

Mit der Erfindung ist eine Mehrstufenpresse zur Massivumformung eines Drahtabschnitts bereitgestellt, welche auch die Herstellung von Spezialschrauben der vorgenannten Art direkt von einem Draht aus hitzebeständiger Nickellegierung ermöglicht. Dadurch, dass auf ihrer der Drahtzuführung entgegengesetzten Seite der Ablängvorrichtung Mittel zur partiellen Erwärmung eines Drahtabschnitts angeordnet sind, ist eine Erwärmung eines definierten endseitigen Drahtabschnitts für die nachfolgende Formung des Schraubenkopfes ermöglicht, wobei nach Erwärmung des endseitigen Drahtabschnitts der Draht auf eine gewünschte Länge abgelängt werden kann, bevor er über die Transfereinrichtung zu der ersten Verformungsstufe transportiert wird. Dadurch, dass die Drahtzuführung, die Umformstufen (bzw. der die Stempel der Umformstufen antreibende Zylinder) und die Ablängvorrichtung unabhängig voneinander ansteuerbar sind, ist eine zeitnahe Umformung eines endseitig erwärmten und anschließend abgelängten Drahtabschnitts über alle Umformstufen während der gleichzeitigen Erwärmung des nächsten Endabschnitts ermöglicht.

Dabei umfassen die Mittel zur Erwärmung eines Drahtabschnitts eine Induktionsspule, wobei die Drahtzuführung zur temporären Einführung eines Drahtabschnitts in die Induktionsspule eingerichtet ist. Hierdurch ist die Einstellung einer definierten Temperatur eines endseitigen Drahtabschnitts ermöglicht. Die Temperatur des Drahtabschnitts ergibt sich aus der von der Induktionsspule abgegebenen Leistung sowie der Verweildauer des Drahtabschnitts in der Induktionsspule.

Die Drahtzuführung umfasst einen Servoantrieb zu definierten Vorwärts- und Rückwärtsbewegung eines Drahtabschnitts. Hierdurch ist eine genaue, bedarfsgerechte Zuführung des Drahtes vom Coil ermöglicht. Durch die Möglichkeit der definierten Vorwärts- und Rückwärtsbewegung des Drahtes ist die Einführung des Drahtendes in die Induktionsspule sowie auch eine nachfolgende Zurückbewegung des Drahtes zur Bestimmung des abzulängenden Drahtabschnitts ermöglicht.

In weiterer Ausgestaltung der Erfindung ist die Drahtzuführung über eine mit dieser verbundenen Steuerung ansteuerbar, in der eine definierte Verweildauer eines Drahtabschnitts in der Induktionsspule und/oder eine Zieltemperatur hinterlegbar ist. Dabei sind bevorzugt Mittel zur Erfassung der Temperatur eines in der Induktionsspule befindlichen Drahtabschnitts angeordnet, die mit der Steuerung verbunden sind, wobei in die Steuerung eine Regelung integriert ist, durch die in Abhängigkeit von der Temperatur des Drahtabschnitts die Drahtzuführung ansteuerbar ist. Alternativ ist auch die empirische Ermittlung von Verweildauern zur Erzielung gewünschter Temperaturen möglich, welche in der Steuerung hinterlegt werden.

In Weiterbildung der Erfindung ist die Steuerung mit der Ablängvorrichtung verbunden und derart eingerichtet, dass nach erfolgter endseitiger partieller Erwärmung eines Drahtabschnitts dessen Ablängung in definierter Länge erfolgt.

Hierdurch ist die Länge der jeweils herzustellenden Schrauben individuell einstellbar.

Der vorliegenden Erfindung liegt weiterhin die Aufgabe zugrunde, ein Verfahren zur Herstellung einer Spezialschraube der vorgenannten Art mit einer Mehrstufenpresse direkt vom Coil bereitzustellen. Gemäß der Erfindung wird diese Aufgabe durch ein Verfahren mit den Merkmalen des Patentanspruchs 5 gelöst.

Dadurch, dass zunächst ein Draht endseitig erwärmt wird, anschließend ein Drahtabschnitt in einem definierten Abstand von dem erwärmten Ende abgelängt wird und der so erzielte partiell erwärmte Drahtabschnitt über eine Transfereinrichtung nacheinander mehreren Umformstufen zugeführt wird, ist eine individuelle Einstellung der Länge der hergestellten Schraube ermöglicht. Dabei wird der Draht von einem Coil über eine Drahtzuführung einer Induktionsspule zugeführt, wo er endseitig auf eine definierte Temperatur erwärmt wird.

Der Draht wird über einen Servoantrieb der Induktionsspule zugeführt, wobei der Draht entsprechend der gewünschten Länge des zu erwärmenden endseitigen Bereichs in die Induktionsspule eingefahren wird und nach Erreichen der gewünschten Temperatur bzw. der hierzu erforderlichen Verweildauer wieder aus der Induktionsspule herausgefahren wird, wonach ein Drahtabschnitt gewünschter Länge abgelängt wird. Hierdurch ist eine genaue Prozessführung zur Herstellung von Schrauben unterschiedlicher Länge von einem Coil ermöglicht.

In Ausgestaltung der Erfindung erfolgt die Messung der Temperatur des endseitigen Bereichs des Drahtes über einen berührungslosen Temperatursensor, insbesondere einen Pyrometer oder auch über ein Infrarotmessgerät. Hierdurch ist die Genauigkeit der Prozessführung weiter verbessert. Alternativ kann die erforderliche Verweildauer zur Erzielung der gewünschten Temperatur innerhalb der Induktionsspule auch empirisch ermittelt werden und in einer mit dem Servoantrieb verbundenen Steuerung hinterlegt werden. Auf diese Weise ist auch die Erstellung einer Datenbank mit entsprechenden Zieltemperaturen zugeordneten Verweildauern in Art eines Expertensystems denkbar.

Andere Weiterbildungen und Ausgestaltungen der Erfindung sind in den übrigen Unteransprüchen angegeben. Ein Ausführungsbeispiel der Erfindung ist in den Zeichnungen dargestellt und wird nachfolgend im Einzelnen beschrieben. Es zeigen:
- Figur 1: die schematische Teildarstellung einer Mehrstufenpresse mit angeordneter Induktionsspule zur endseitigen Drahterwärmung;
- Figur 2: die schematische Darstellung der Anordnung von Drahtzuführung, Ablängvorrichtung und Induktionsspule zur Herstellung eines endseitig erwärmten Drahtabschnitts innerhalb der Mehrstufenpresse aus Figur 1 in den Betriebszuständen:
a) Vorschub des Drahts vom Coil;
b) Erwärmung des endseitigen Drahtabschnitts in der Induktionsspule;
c) Zurückbewegung des Drahtes mit Einstellung der gewünschten Länge und
d) Ablängen des Drahtabschnitts in der gewünschten Länge mit Übernahme durch die Transfereinrichtung.

Die als Ausführungsbeispiel gewählte horizontale Mehrstufenpresse 1 ist eine Mehrstufenpresse in liegender Bauart, wie sie zur Herstellung von Schrauben und ähnlichen Kleinteilen eingesetzt wird. Der Aufbau solcher horizontalen Mehrstufenpressen ist dem Fachmann hinlänglich bekannt und beispielsweise in der EP 0 215 338 A1 beschrieben. Dabei sind die Umformwerkzeuge nebeneinander angeordnet. Eine Quertransfereinrichtung bringt die Werkstücke von Umformstufe zu Umformstufe. Üblicherweise arbeiten diese Pressen mit einem Quertransportschlitten, der eine der Umformstufenzahl entsprechende Anzahl an Transfergreifern aufweist, die zwischen die Stempelwerkzeuge und die Matrizen ragen. Von einer detaillierten Beschreibung einer solchen horizontalen Mehrstufenpresse wird daher an dieser Stelle abgesehen. Die nachfolgende Beschreibung fokussiert die wesentlichen Bauteile der erfindungsgemäßen Mehrstufenpresse.

In Figur 1 ist eine erfindungsgemäße Mehrstufenpresse 1 ausschnittsweise dargestellt. Es ist der Matrizenblock 11 mit einzelnen Umformstufen 12 ersichtlich, zwischen denen Transfergreifer 71 der Quertransfereinrichtung 7 angeordnet sind. Vor der ersten Umformstufe 12 ist eine Drahtzuführung angeordnet, die im Ausführungsbeispiel als Servoantrieb 2 ausgebildet ist. Die Drahtzuführung 2 nimmt einen von einem - nicht dargestellten - Coil abgewickelten Draht 8 auf. Vor der Drahtzuführung 2 ist eine separat ansteuerbare Drahtschere 3 zum Ablängen des Drahtes 8 angeordnet. Von der Drahtzuführung 2 gesehen hinter der Drahtschere 3 sind die Transfergreifer 71 der Transfereinrichtung 7 positioniert, die eingerichtet sind, einen von der Drahtschere 3 abgelängten Drahtabschnitt 81 aufzunehmen. Wiederum hinter den Transfergreifern 71 ist eine Induktionsspule 4 angeordnet, die derart positioniert ist, dass ein von der Drahtführung 2 aufgenommener Draht über den Servoantrieb 21 in die Induktionsspule 4 einschiebbar ist. Die Drahtzuführung 2, die Drahtschere 3 sowie die Induktionsspule 4 sind mit einer Steuer- und Regeleinrichtung 6 verbunden, die wiederum mit einem an der Induktionsspule 4 angeordneten Pyrometer 5 zur Messung der Temperatur eines in die Induktionsspule 4 eingebrachten Drahtendabschnitts 82 verbunden ist. Darüber hinaus ist die Steuer- und Regeleinrichtung 6 auch mit der Quertransfereinrichtung 7 zur Steuerung der Transfergreifer 71 verbunden. Die Steuer- und Regeleinrichtung 6 ist Bestandteil der - nicht dargestellten - Gesamtmaschinensteuerung, über die auch die Ansteuerung des - nicht dargestellten - die einzelnen Umformstempel tragenden Stempelblocks erfolgt.

In Figur 2 ist das Verfahren zur Herstellung einer Hochtemperaturfesten Schraube durch Umformung eines Drahtes aus einer Nickelbasislegierung skizziert. Ein Draht 8 wird vom - nicht dargestellten - Coil über die Drahtzuführung 2 durch die Drahtschere hindurch zur Induktionsspule 4 vorgeschoben, bis ein endseitiger Drahtendabschnitt 82 definierter Länge in die Induktionsspule 4 hineinragt. Die zu erwärmende Länge des Drahtendabschnitts 82 sowie die gewünschte Temperatur ist hierzu in der Steuer- und Regeleinrichtung 6 hinterlegt, welche auch den Servoantrieb 21 der Drahtzuführung 2 steuert (Figur 2a). Hiernach wird der Servoantrieb 21 gestoppt, so dass der Drahtendabschnitt 82 in der Induktionsspule 4 verweilt. Über das Pyrometer 5 wird kontinuierlich die Temperatur des Drahtendabschnitts 82 gemessen. Die Messwerte werden an die Steuer- und Regeleinrichtung 6 gemeldet, welche diese mit der hinterlegten Solltemperatur des Drahtendabschnitts 82 vergleicht (Figur 2b).

Nach Erreichen der hinterlegten Solltemperatur des Drahtendabschnitts 82 wird der Servoantrieb 21 der Drahtzuführung 2 über die Steuer- und Regeleinrichtungen 6 in die entgegengesetzte Richtung angesteuert, so dass der Draht 8 durch die Drahtzuführung 2 zurückgezogen wird, bis der hinter der Drahtschere 3 befindliche Drahtabschnitt 71 die in der Steuer- und Regeleinrichtung 6 hinterlegte Länge erreicht hat (Figur 2c). Nun wird die Drahtschere 3 über die Steuer- und Regeleinrichtung 6 betätigt, wodurch der Drahtabschnitt 81 in der hinterlegten Länge abgelängt wird. Der so abgelängte Drahtabschnitt 81 wird von dem Greifer 71 der Transfereinrichtung 7 aufgenommen und zur ersten Umformstufe 12 des Matrizenblocks 11 der Mehrstufenpresse 1 transferiert. Gleichzeitig erfolgt ein erneuter Vorschub des Drahtes 8 in Richtung Induktionsspule 4, bis wiederum der Drahtendabschnitt 82 in der gewünschten Länge in die Induktionsspule 4 hineinragt. Während der Erwärmung dieses nächsten Drahtendabschnitts 82 erfolgt die weitere Umformung des Drahtabschnitts 81 über die weiteren Umformstufen 12. Die weitere Umformung des in die erste Umformstufe 12 eingelegten, endseitig erwärmten Drahtabschnitts 81 über die Umformstufen 12 der Mehrstufenpresse sind dem Fachmann bekannt, und bedürfen an dieser Stelle keiner weiteren Erläuterung.

An dieser Stelle ist anzumerken, dass der Antrieb des - nicht dargestellten - Stempelblocks, der die einzelnen Umformstempel aufnimmt, mechanisch entkoppelt von dem Servoantrieb der Drahtzuführung 2 sowie auch von dem Antrieb der Quertransfereinrichtung 7 ist. Weiterhin zu erwähnen ist, dass die erfindungsgemäße Mehrstufenpresse sowohl zur herkömmlichen Herstellung von Umformteilen mittels durchgehendem Kaltumformverfahren einsetzbar ist. Hierzu wird der Draht 8 unmittelbar soweit vorgeschoben, dass ein Drahtabschnitt 81 der gewünschten Länge hinter der Drahtschere 3 angeordnet ist, wonach dieser Drahtabschnitt 81 unmittelbar abgelängt wird.

## Patentansprüche

1. Mehrstufenpresse zur Massivumformung eines Drahtabschnitts, umfassend eine Drahtzuführung mit angeordneter Ablängvorrichtung sowie eine Greifer aufweisende Transfereinrichtung zur Aufnahme eines abgelängten Drahtabschnitts und zu dessen Transfer zu nachfolgenden Umformstufen, wobei die Drahtzuführung (2), die Umformstufen (12) und die Ablängvorrichtung (3) unabhängig voneinander ansteuerbar sind, **dadurch gekennzeichnet, dass** auf ihrer der Drahtzuführung (2) entgegengesetzten Seite der Ablängvorrichtung (3) Mittel zur partiellen Erwärmung eines Drahtabschnitts (81) angeordnet sind, wobei die Mittel zur partiellen Erwärmung eines Drahtabschnitts (81) eine Induktionsspule (4) umfassen, wobei die Drahtzuführung (2) zur temporären Einführung eines Drahtabschnitts (81) in die Induktionsspule (4) eingerichtet ist und die Drahtzuführung (2) einen Servoantrieb (21) zur definierten Vorwärts- und Rückwärtsbewegung eines Drahtabschnitts umfasst.

2. Mehrstufenpresse nach Anspruch 1, **dadurch gekennzeichnet, dass** die Drahtzuführung (2) über eine mit dieser verbundenen Steuerung (6) ansteuerbar ist, in der eine definierte Verweildauer eines Drahtendabschnitts (82) in der Induktionsspule und/oder eine Zieltemperatur hinterlegbar ist.

3. Mehrstufenpresse nach Anspruch 2, **dadurch gekennzeichnet, dass** Mittel zur Erfassung der Temperatur eines in der Induktionsspule (4) befindlichen Drahtendabschnitts (82) angeordnet sind, die mit der Steuerung (6) verbunden sind, wobei in die Steuerung (6) eine Regelung integriert ist, durch die in Abhängigkeit von der Temperatur des Drahtendabschnitts (82) die Drahtzuführung (2) ansteuerbar ist.

4. Mehrstufenpresse nach Anspruch 2 oder 3, **dadurch gekennzeichnet, dass** die Steuerung (6) mit der Ablängvorrichtung (3) verbunden und derart eingerichtet ist, dass nach erfolgter endseitiger partieller Erwärmung eines Drahtabschnitts (81) dessen Ablängung in definierter Länge erfolgt.

5. Verfahren zur Herstellung eines Umformteils, insbesondere einer Schraube, mit einer Mehrstufenpresse, wobei zunächst ein Draht (8) endseitig erwärmt wird, wobei der Draht (8) von einem Coil über eine Drahtzuführung (2) einer Induktionsspule (4) zugeführt wird, wo er endseitig an einem Drahtendabschnitt (82) auf eine definierte Temperatur erwärmt wird, wobei der Draht (8) über einen Servoantrieb (21) der Induktionsspule (4) zugeführt wird, wobei der Draht (8) entsprechend der gewünschten Länge des zu erwärmenden Drahtendabschnitts (82) in die Induktionsspule (4) hineinbewegt wird und nach Erreichen der gewünschten Temperatur bzw. der hierzu erforderlichen Verweildauer wieder aus der Induktionsspule (4) herausbewegt wird, anschließend ein Drahtabschnitt (81) gewünschter Länge in einem definierten Abstand von dem erwärmten Drahtendabschnitt (82) abgelängt wird und der so erzielte partiell erwärmte Drahtabschnitt (81) über eine Transfereinrichtung (7) nacheinander mehreren Umformstufen (12) zugeführt wird.

6. Verfahren nach Anspruch 5, **dadurch gekennzeichnet, dass** die Messung der Temperatur des Drahtendabschnitts (82) über einen berührungslosen Temperatursensor, insbesondere einen Pyrometer (5) erfolgt.

7. Verfahren nach Anspruch 5, **dadurch gekennzeichnet, dass** die erforderliche Verweildauer zur Erzielung der gewünschten Temperatur innerhalb der Induktionsspule (4) empirisch ermittelt wird und in einer mit dem Servoantrieb (21) verbundenen Steuerung (6) hinterlegt wird.

## Claims

1. Multistage press for massive forming of a wire section comprising a wire feed with an arranged cutting-to-length device as well as a transfer device having grippers for receiving a wire section cut to length and for transfer of this section to subsequent forming stages, wherein the wire feed (2), the forming stages (12) and the cutting-to-length device (3) can be controlled independently from one another, **characterised in that** on the side of the cutting-to-length device (3) opposite the wire feed (2) means for partial heating of a wire section (81) are arranged, wherein the means for partial heating of a wire section (81) comprise an induction coil (4), wherein the wire feed (2) is set up for the temporary introduction of a wire section (81) into the induction coil (4) and the wire feed (2) comprises a servo drive (21) for defined forward and backward movement of a wire section.

2. Multistage press according to claim 1, **characterised in that** the wire feed (2) can be controlled via a control (6) connected thereto, in which a defined dwell time of a wire end section (82) in the induction coil and/or a target temperature can be stored.

3. Multistage press according to claim 2, **characterised in that** means for detecting the temperature of a wire end section (82) situated in the induction coil (4) are arranged, which means are connected to the control (6), wherein a regulator is integrated into the control (6), by means of which the wire feed (2) can be controlled as a function of the temperature of the wire end section (82).

4. Multistage press according to claim 2 or 3, **characterised in that** the control (6) is connected to the cutting-to-length device (3) and is set up in such a manner that after partial heating of the end of a wire section (81) has taken place, this section is cut to a defined length.

5. Method for producing a formed part, in particular a screw, using a multistage press, wherein, first, a wire (8) is heated at the end, wherein the wire (8) is fed from a coil via a wire feed (2) to an induction coil (4), where it is heated to a defined temperature at the end side on a wire end section (82), wherein the wire (8) is fed to the induction coil (4) via a servo drive (21), wherein the wire (8) is moved into the induction coil (4) in accordance with the desired length of the wire end section (82) to be heated and, after the desired temperature is reached, i.e.after the dwell time required for this purpose, it is moved out of the induction coil (4) again, subsequently, a wire section (81) of the desired length is cut to length at a defined distance from the heated wire end section (82) and the partially heated wire section (81) thus achieved is successively fed to several forming stages (12) via a transfer device (7).

6. Method according to claim 5, **characterised in that** the temperature of the wire end section (82) is measured via a non-contact temperature sensor, in particular a pyrometer (5).

7. Method according to claim 5, **characterised in that** the dwell time required to achieve the desired temperature within the induction coil (4) is determined empirically and stored in a control (6) connected to the servo drive (21).

## Revendications

1. Presse multi-étapes pour le formage dans la masse d'un segment de fil, comprenant une amenée de fil avec dispositif agencé de coupe à la longueur ainsi qu'un dispositif de transfert présentant des grappins pour prendre un segment de fil coupé à la longueur et le transférer vers des étapes de formage suivantes, sachant que l'amenée du fil (2), les étapes de formage (12) et le dispositif de coupe à la longueur (3) peuvent être commandés indépendamment les uns des autres, **caractérisée en ce que** sur son côté opposé à l'amenée du fil (2), du dispositif de coupe à la longueur (3), sont disposés des moyens pour échauffer partiellement un segment de fil (81), sachant que les moyens pour échauffer partiellement un segment de fil (81) comprennent une bobine d'induction (4), sachant que l'amenée du fil (2) est configurée pour introduire temporairement un segment de fil (81) dans la bobine d'induction (4) et que l'amenée du fil (2) comprend un servomoteur (21) pour exécuter un mouvement défini en marche avant et marche arrière d'un segment de fil.

2. Presse multi-étapes selon la revendication 1, **caractérisée en ce que** l'amenée de fil (2) est pilotable via une commande (6) reliée avec cette dernière, commande dans laquelle il est possible de programmer une durée de séjour définie d'un segment terminal de fil (82) dans la bobine d'induction et/ou une température cible.

3. Presse multi-étapes selon la revendication 2, **caractérisée en ce que** sont disposés des moyens pour saisir la température d'un segment terminal de fil (82) se trouvant dans la bobine d'induction (4), moyens qui sont reliés à la commande (6), sachant que dans la commande (6) est intégrée une régulation permettant de commander l'amenée de fil (2) en fonction de la température du segment terminal de fil (82).

4. Presse multi-étapes selon la revendication 2 ou 3, **caractérisée en ce que** la commande (6) est reliée au dispositif de coupe à la longueur (3) et configurée de sorte qu'après l'échauffement partiel de l'extrémité d'un segment de fil (81), sa coupe à une longueur définie a lieu.

5. Procédé de fabrication d'un élément obtenu par formage, en particulier d'une vis, avec une presse multi-étapes, sachant que dans un premier temps (8) l'extrémité d'un fil est échauffée, sachant que le fil (8) est amené d'un coil vers une bobine d'induction (4) via un dispositif d'amenée du fil (2), bobine où le segment terminal de fil (82) est échauffé en son extrémité jusqu'à une température définie, sachant que le fil (8) est amené via un servomoteur (21) à la bobine d'induction (4), sachant que le fil (8) est introduit dans la bobine d'induction (4) selon la longueur voulue du segment terminal de fil (82) que l'on veut échauffer, et qu'après avoir atteint la température souhaitée ou la durée de séjour nécessaire à cette fin, il est à nouveau déplacé pour le sortir de la bobine d'induction (4), qu'ensuite un segment de fil (81) de la longueur souhaitée est coupé à la longueur voulue à une distance définie du segment terminal de fil (82) échauffé et que le segment de fil (81) partiellement échauffé ainsi obtenu est amené, via un dispositif de transfert (7), vers plusieurs étapes de formage (12) successives.

6. Procédé selon la revendication 5, **caractérisé en ce que** la température du segment final de fil (82) est mesurée via un capteur de température sans contact physique, notamment via un pyromètre (5).

7. Procédé selon la revendication 5, **caractérisé en ce que** la durée de séjour nécessaire pour obtenir la température souhaitée à l'intérieur de la bobine d'induction (4) est déterminée empiriquement et qu'elle est programmée dans une commande (6) reliée au servomoteur (21).
